# EUROPÄISCHE PATENTSCHRIFT

(11) **EP 4 425 049 B1**
(45) Veröffentlichungstag und Bekanntmachung des Hinweises auf die Patenterteilung: **15.04.2026**
(21) Anmeldenummer: 24190661.9
(22) Anmeldetag: 20.01.2023
(51) Int. Cl.: F23H 7/14, F23H 15/00

(54) **ROST FÜR FEUERUNGEN**
COMBUSTION GRATE
GRILLE DE COMBUSTION

(43) Veröffentlichungstag der Anmeldung: 04.09.2024
(62) Teilanmeldung aus: 23152640.1
(73) Patentinhaber: Ruß, Egon, 9473 Lavamünd (AT); Maggale, Anton, 9462 Bad St. Leonhard (AT)
(72) Erfinder: Ruß, Egon, 9473 Lavamünd (AT); Maggale, Anton, 9462 Bad St. Leonhard (AT)
(74) Vertreter: Beer & Partner Patentanwälte KG

(56) Entgegenhaltungen:
- DE-B3- 102008 056 468
- DE-C- 911 317
- GB-A- 2 503 319

## Beschreibung

Bekannt sind Roste für Feuerungen, die mehrere Roststäbe aufweisen, die mit nach unten weisenden Aufnahmen auf Roststangen, die sich im Wesentlichen quer zur Längserstreckung der Roststäbe erstrecken, aufsitzen.

Die von den Aufnahmen in den Roststäben entfernt liegenden Enden der Roststäbe liegen auf in Richtung der Längserstreckung der Roststäbe anschließenden Roststäben im Bereich der die Aufnahmen für Roststangen aufweisenden Enden auf, so dass die in Längsrichtung der Roststäbe aufeinanderfolgenden Roststäbe einander überlappend angeordnet sind.

In Rosten sind die Roststäbe in mehreren nebeneinander liegenden und sich in Richtung der Längserstreckung der Roststäbe verlaufenden Reihen angeordnet, so dass in dem Rost mehrere quer zur Längserstreckung der Roststäbe nebeneinander angeordnete Roststäbe vorgesehen sind. Zwischen quer zur Längserstreckung der Roststäbe nebeneinander angeordneten Roststäben sind Spalten vorgesehen, die den Durchtritt von (Verbrennungs-) Luft ("Luftspalten") erlauben.

Derartige Roste können als Vorschubroste ausgebildet sein, wobei die einander überlappenden Roststäbe eine stufenförmig ausgebildete Oberseite des Rostes bilden.

Zum Ausführen von Vorschubbewegungen der Roststäbe sind die Roststangen oder einzelne Roststangen in Richtung der Längserstreckung der Roststäbe verstellbar. Durch Hin- und Herbewegen der Roststangen und damit der mit ihnen gekuppelten Roststäbe wird das zu verbrennende Material entlang des abfallend ausgebildeten Rostes weitergefördert.

Problematisch bei den bekannten Rosten ist es, dass sich die zwischen den Roststäben vorgesehenen Luftspalten, beispielsweise durch Verbrennungsrückstände, zulegen und den Durchtritt von Luft mehr oder weniger stark behindern. Eine Behinderung des Durchtrittes von Luft durch den Rost im Bereich der zwischen benachbarten Roststäben vorgesehenen Luftspalten beeinträchtigt die Wirksamkeit des Verbrennungsvorganges.

Aus DE 10 2008 056 468 B3 ist ein Verfahren zum Reinigen von Rosten, umfassend Roststangen und auf den Roststangen angeordnete Roststäbe, zwischen denen Luftspalte vorgesehen sind, bekannt. Die Roststangen greifen in Aufnahmen in den Roststäben ein. Zum Reinigen der Luftspalte werden die Roststäbe relativ zueinander bewegt. Die Relativbewegungen zwischen Roststäben ergeben sich, weil zwischen Roststangen und Aufnahmen der Roststäbe unterschiedlich großes Spiel vorliegt. DE 10 2008 056 468 B3 beschreibt auch einen Rost zum Durchführen dieses Verfahrens. Bei dem bekannten Rost ist das Spiel der Roststangen in den Aufnahmen in einander benachbarten Roststäben unterschiedlich groß, so dass die Relativbewegungen entstehen. In DE 10 2008 056 468 B3 ist auch geoffenbart, Höhenbewegungen von Roststäben senkrecht zur Vorschubrichtung zu bewirken, indem auf Roststäben keilförmige Auflaufebenen vorgesehen werden.

Ähnliche Verfahren zum Reinigen der Luftspalte zwischen Roststäben und entsprechende Roste sind aus DE 911 317 C und GB 2 503 319 A bekannt.

Der Erfindung liegt die Aufgabe zugrunde, einen Rost zum verbesserten Reinigen von Rosten vorzuschlagen.

Gelöst wird diese Aufgabe mit einem Rost, der die Merkmale von Anspruch 1 aufweist.

Durch die beim erfindungsgemäßen Rost auftretenden Relativbewegungen von einander benachbarten Roststäben werden Luftspalte, die zwischen den Roststäben liegen, zuverlässig und wirksam gereinigt.

In Betracht gezogen ist im Rahmen der Erfindung auch eine Ausführungsform des Rostes, bei welchem die Roststäbe relativ zueinander sowohl in Richtung ihrer Längserstreckung, als auch relativ zueinander durch Schwenken quer zur Richtung ihrer Längserstreckung bewegt werden.

Die Relativbewegung benachbarter Roststäbe quer zur Richtung ihrer Längserstreckung wird erreicht, indem Roststäbe um Achsen, die im Bereich der Aufnahmen, in welchen die Roststangen eingreifen, verschwenkt werden. Die einander benachbart angeordneten Roststäbe sind unterschiedlich groß, da bei der Erfindung vorgesehen ist, dass einander benachbarte Roststäbe an ihren von den Aufnahmen entfernt liegenden Enden unterschiedlich hoch sind. So ergeben sich die erfindungsgemäßen Relativbewegungen zwischen benachbarten Roststäben.

Weitere Einzelheiten und Merkmale der Erfindung ergeben sich aus der nachstehenden Beschreibung bevorzugter Ausführungsbeispiele anhand der teils schematischen Zeichnungen. Es zeigt:
- Fig. 1: in Seitenansicht einen Vorschubrost,
- Fig. 2: im Schnitt einen sich keilförmig verdickenden Roststab,
- Fig. 3: im Schnitt einen sich keilförmig verjüngenden Roststab,
- Fig. 4: einander überlappende sich keilförmig verjüngende und sich keilförmig verdickende Roststäbe,
- Fig. 5: einander überlappende sich keilförmig verdickende und sich keilförmig verjüngende Roststäbe, und
- Fig. 6: in Draufsicht einen Teil des Rostes umfassend einander überlappende Roststäbe gemäß Fig. 4 und Fig. 5.

Ein in Fig. 1 gezeigter Rost 1 umfasst mehrere Roststäbe. Die Roststäbe sind entsprechend der gewünschten Breite des Rostes 1 quer zur Richtung ihrer Längserstreckung gesehen nebeneinander angeordnet, wobei zwischen benachbart angeordneten Roststäben Luftspalten vorgesehen sind. Fig. 1 zeigt, dass die Roststäbe in dem Rost 1 einander überlappend angeordnet sind, so dass sich eine stufenförmige Oberseite des Rostes 1 ergibt.

Jeder Roststab weist an seiner Unterseite eine nach unten offene Aufnahme 3 auf, in der eine Roststange 4 aufgenommen ist. Durch die in den Aufnahmen 3 von Roststäben aufgenommenen Roststangen 4 können Roststäbe durch Bewegen von Roststangen 4 in Richtung der Längserstreckung der Roststäbe hin und her bewegt werden.

Das der Aufnahme 3 gegenüberliegende Ende jedes Roststabes liegt auf dem in Längsrichtung der Roststäbe benachbarten Roststab von oben her, beispielsweise etwa in den Bereich seiner Aufnahme 3 auf.

Im in Fig. 1 gezeigten Ausführungsbeispiel sind fix angeordnete Roststangen 4 und in Richtung der Längserstreckung des Rostes 1 verstellbare - hin und her bewegliche - Roststangen 4 vorgesehen. Bei dieser Ausführungsform des Rostes 1 sind die beweglichen Roststangen 4 auf einem Rostschlitten 2 montiert. Dem Rostschlitten 2 ist ein (nicht gezeigter) Antrieb, mit dem der Rostschlitten 2 hin und her bewegt werden kann, zugeordnet. Der Rostschlitten 2 wird in Richtung des in Fig. 1 eingezeichneten Doppelpfeiles 15 - also im Wesentlichen horizontal - hin und her bewegt. Durch Hin- und Herbewegen der Roststangen 4 ergibt sich eine Bewegung des Rostes 1 nach Art eines Vorschubrostes, sodass das Brenngut nach und nach über die Stufen des Rostes 1 nach unten hin weitergefördert wird.

Durch die Relativbewegung zwischen einander benachbarten Roststäben 8 und 9 werden die Luftspalten zwischen einander benachbarten Roststäben 8 und 9 gereinigt, indem Verbrennungsrückstände und/oder nicht verbranntes Gut aus den (nach unten) Luftspalten entfernt werden.

Da Roststäbe auf den Roststangen 4 durch Eingriff der Roststangen 4 in die Aufnahmen 3 so gelagert sind, dass Roststäbe um die Achse der Roststangen 4 auf und ab verschwenkbar sind, kann zusätzlich zu der Relativbewegung zwischen einander benachbarten Roststäben durch Auf- und Abschwenken eine (horizontale) Relativbewegung zwischen einander benachbarten Roststäben in Richtung der Längserstreckung der Roststäbe erreicht werden.

Dazu ist vorgesehen, dass in Längsrichtung und in Querrichtung der Roststäbe gesehen abwechselnd Roststäbe 9 (Fig. 3) vorgesehen sind, die sich, insbesondere keilförmig, verjüngen (-ΔH) und Roststäbe 8 (Fig. 2), die sich, insbesondere keilförmig, verdicken (+ΔH). Die Roststäbe 8 und 9 sind daher an ihren von ihren Aufnahmen 3 entfernt liegenden Enden unterschiedlich hoch -ΔH (Roststab 9) bzw. +ΔH (Roststab 8). Die Fig. 4 und Fig. 5 zeigen wie Roststäbe 8 und 9 in Richtung der Längserstreckung der Roststäbe 8 und 9 einander abwechselnd so angeordnet sind, dass immer ein Roststab 8 mit seinem dünneren (weniger hohen) Ende auf einem sich verdickenden Roststab 9 aufliegt und umgekehrt ein Roststab 9 mit seinem dickeren (höherem) Ende auf einem sich verjüngenden Roststab 8 aufliegt. Beispielsweise ist die Anordnung der Roststäbe 8 und 9 in dem Rost 1 so getroffen, dass in Fig. 4 gezeigte Reihen aus abwechselnd sich verjüngenden Roststäben 9 (-ΔH) und sich verdickenden Roststäben 8 (+ΔH)und die in Fig. 5 gezeigten Reihen aus abwechselnd sich verdickenden Roststäben 8(+ΔH) und sich verjüngenden Roststäben 9 (-ΔH) so nebeneinander angeordnet werden, wie dies in Fig. 6 gezeigt ist.

Bei dieser Ausführungsform des erfindungsgemäßen Rostes 1 werden die Roststangen 4, die in die Aufnahmen 3 von Roststäben 8 und 9, die in Richtung der Längserstreckung der Roststäbe 8 und 9 einander benachbart angeordnet sind, eingreifen, voneinander unterschiedlich bewegt. Das unterschiedliche Bewegen der Roststangen 4 kann erreicht werden, indem - siehe Fig. 1 - nur jede zweite Roststange 4 mit Hilfe des Rostschlittens 2 bewegt wird. In Betracht gezogen ist auch, einander benachbarte Roststangen 4 mit unterschiedlichen Geschwindigkeiten, in unterschiedliche Richtungen und/oder mit unterschiedlichen Größen der Schritte der hin- und her-Bewegung zu bewegen.

So wird erreicht, dass in dem Rost 1 in beiden Richtungen (nämlich in Richtung der Längserstreckung der Roststäbe 8 und 9 und quer zur Längserstreckung der Roststäbe 8 und 9) gesehen nebeneinander immer Roststäbe 8 (+ΔH) vorgesehen sind, die sich von der Aufnahme 3 weg verdicken und Roststäbe 9 (-ΔH), die sich von der Aufnahme weg verdünnen, vorgesehen sind.

Durch Bewegen der Roststäbe 8 und 9 mit Hilfe von in ihre Aufnahmen 3 eingreifenden Roststangen 4, gleiten die von den Aufnahmen 3 entfernt liegenden Enden der Roststäbe 8 und 9 auf der Oberseite von Roststäben 8 und 9, die einander in Richtung der Längserstreckung der Roststäbe 8 und 9 benachbart sind. Wenn die Enden der Roststäbe 8 und 9 auf einem sich verdickenden Roststab 8 (+ΔH) gleiten, werden sie nach oben geschwenkt. Wenn die Enden der Roststäbe 8 und 9 auf einem sich verjüngenden Roststab 9 (-ΔH) gleiten, werden sie nach unten geschwenkt. Da immer Roststäbe 8, 9 mit +ΔH und solche mit -ΔH nebeneinander angeordnet sind (vgl. Fig. 4 bis 6), ergeben sich - wegen der entgegengesetzten Schwenkrichtungen - die erfindungsgemäßen Relativbewegungen zwischen einander benachbarten Roststäben 8 und 9, quer (vertikal, nämlich auf und ab) zu der Längserstreckung der Roststäbe 8 und 9.

Beim Hin- und Herbewegen der Roststäbe 8 und 9 durch Bewegen mit Hilfe von in ihre Aufnahmen 3 eingreifenden Roststangen 4 wird erreicht, dass sich die Roststäbe 8 und 9 relativ zueinander mit unterschiedlichen Bewegsrichtungen (lotrecht) auf und ab bewegen (schwenken). So werden die die Luftspalte zwischen den Roststäben 8, 9 reinigenden Relativbewegungen quer zur Längserstreckung der Roststäbe 8, 9 erreicht.

Im Rahmen der Erfindung ist auch in Betracht gezogen, Roststäbe 8 und 9 relativ zueinander nicht nur quer zu der Richtung ihrer Längserstreckung, sondern auch in Richtung ihrer Längserstreckung zu bewegen. Dies kann beispielsweise erreicht werden, indem einer der Roststäbe 8 und 9 mit +ΔH (ähnlich Fig. 2) und der andere Roststab 8 oder 9 mit -ΔH (ähnlich Fig. 3) ausgebildet ist.

Zusammenfassend kann ein Ausführungsbeispiel der Erfindung wie folgt beschrieben werden:
Ein Rost 1 für Feuerungen umfasst Roststäbe 8, 9 und in Aufnahmen 3 von Roststäben 8, 9 eingreifende Roststangen 4, 7 mit welchen Roststäbe 8, 9 in Richtung ihrer Längserstreckung hin und her bewegt werden können. Einander benachbarte Roststäbe 8, 9 werden beim Hin- und Herbewegen relativ zueinander durch Schwenkbewegungen bewegt, um die Luftspalte zwischen Roststäben 8, 9 zu reinigen. Die Richtung der Relativbewegung zwischen benachbarten Roststäben 8, 9 ist im Wesentlichen lotrecht, durch Schwenkbewegungen der Roststäbe 8, 9 quer zu der Längserstreckung der Roststäbe 8, 9.

## Patentansprüche

1. Rost (1) für Feuerungen, umfassend mehrere zueinander parallel ausgerichtete Roststäbe (8, 9) und quer zu den Roststäben (8, 9) ausgerichtete Roststangen (4), wobei Roststangen (4) in Aufnahmen (3) in den Roststäben (8, 9) eingreifen, wobei die Roststäbe (8, 9) mit ihren von den Aufnahmen (3) entfernt liegenden Enden auf in Richtung ihrer Längserstreckung anschließenden Roststäben (8, 9) aufliegen, wobei zwischen benachbarten Roststäben (8, 9) Luftspalte vorgesehen sind, wobei benachbarte Roststäbe (8, 9) zum Reinigen von zwischen ihnen vorliegenden Luftspalten bei ihren Bewegungen in Richtung ihrer Längserstreckung um eine Achse, die im Bereich der Roststange (4) liegt, relativ zueinander bewegt werden, und wobei einander benachbarte Roststäbe (8, 9) unterschiedlich große und/oder einander entgegengesetzte Schwenkbewegungen ausführen, **dadurch gekennzeichnet, dass** einander benachbarte Roststäbe (8, 9) an ihren von den Aufnahmen (3) entfernt liegenden Enden unterschiedlich hoch sind.

2. Rost nach Anspruch 1, **dadurch gekennzeichnet, dass** Roststäbe (9), die sich zu ihrem von ihrer Aufnahme (3) entfernt liegenden Ende hin verjüngen und Roststäbe (8), die sich zu ihrem von der Aufnahme (3) entfernt liegenden Ende hin verdicken, vorgesehen sind.

3. Rost nach Anspruch 2, **dadurch gekennzeichnet, dass** in dem Rost (1) einerseits nebeneinander abwechselnd Roststäbe (8), die sich verdicken und Roststäbe (9), die sich verjüngen, vorgesehen sind, und dass anderseits in Richtung der Längserstreckung von Roststäben (8, 9) aufeinanderfolgend abwechselnd Roststäbe (8), die sich verdicken und Roststäbe (9), die sich verjüngen, vorgesehen sind.

4. Rost nach einem der Ansprüche 1 bis 3, **dadurch gekennzeichnet, dass** Roststäbe (8, 9) um im Bereich ihrer Aufnahmen (3) liegende Achsen auf den Roststangen (4) verschwenkbar gelagert sind.

## Claims

1. Grate (1) for furnaces, comprising a plurality of grate bars (8, 9) aligned parallel to each other and grate rods (4) aligned transversely to the grate bars (8, 9), wherein grate rods (4) engage in receptacles (3) in the grate bars (8, 9), wherein the grate bars (8, 9) rest with their ends remote from the receptacles (3) on grate bars (8, 9) adjacent in the direction of their longitudinal extension, wherein air gaps are provided between adjacent grate bars (8, 9), wherein adjacent grate bars (8, 9) are moved relative to one another during their movements in the direction of their longitudinal extension about an axis located in the region of the grate rod (4) in order to clean the air gaps between them, and wherein mutually adjacent grate bars (8, 9) perform pivoting movements of different sizes and/or opposite to each other, **characterized in that** mutually adjacent grate bars (8, 9) are of different heights at their ends remote from the receptacles (3).

2. Grate according to claim 1, **characterized in that** grate bars (9) which taper towards their end remote from their receptacle (3) and grate bars (8) which thicken towards their end remote from the receptacle (3) are provided.

3. Grate according to claim 2, **characterized in that**, on the one hand, grate bars (8) that thicken and grate bars (9) that taper are provided alternately next to each other in the grate (1) and **in that**, on the other hand, grate bars (8) that thicken and grate bars (9) that taper are provided in succession in the direction of the longitudinal extension of the grate bars (8, 9).

4. Grate according to one of claims 1 to 3, **characterized in that** grate bars (8, 9) are pivotably mounted on the grate rods (4) about axes located in the area of their receptacles (3).

## Revendications

1. Grille (1) de foyer, comprenant plusieurs barreaux de grille (8, 9) orientés parallèlement les uns aux autres et des barres de grille (4) orientées transversalement par rapport aux barreaux de grille (8, 9), dans laquelle des barres de grille (4) s'engagent dans des logements (3) dans les barreaux de grille (8, 9), dans laquelle les barreaux de grille (8, 9) reposent par leurs extrémités éloignées des logements (3) sur des barreaux de grille (8, 9) qui leur font suite dans le sens de leur longueur, dans laquelle des espaces de passage de l'air sont prévus entre des barreaux de grille (8, 9) voisins, dans laquelle des barreaux de grille (8, 9) voisins sont déplacés l'un par rapport à l'autre lors de leurs mouvements dans le sens de leur longueur autour d'un axe situé au niveau de la barre de grille (4) en vue du nettoyage d'espaces de passage de l'air présents entre eux et dans laquelle des barreaux de grille (8, 9) voisins les uns des autres effectuent des mouvements pivotants d'ampleur différente et/ou de sens opposé, **caractérisée en ce que** des barreaux de grille (8, 9) voisins les uns des autres ont une hauteur différente à leurs extrémités éloignées des logements (3).

2. Grille selon la revendication 1, **caractérisée en ce qu'**il est prévu des barreaux de grille (9) dont l'épaisseur diminue vers leur extrémité éloignée de leur logement (3) et des barreaux de grille (8) dont l'épaisseur augmente vers leur extrémité éloignée de leur logement (3).

3. Grille selon la revendication 2, **caractérisée en ce qu'**il est prévu dans la grille (1), d'une part, des barreaux de grille (8) dont l'épaisseur augmente et des barreaux de grille (9) dont l'épaisseur diminue, juxtaposés de façon alternée et, d'autre part, des barreaux de grille (8) dont l'épaisseur augmente et des barreaux de grille (9) dont l'épaisseur diminue qui se succèdent alternativement dans le sens de la longueur des barreaux de grille (8, 9).

4. Grille selon l'une des revendications 1 à 3, **caractérisée en ce que** des barreaux de grille (8, 9) sont supportés sur les barres de grille (4) avec la possibilité de pivoter autour d'axes situés au niveau de leurs logements (3).
